# EUROPÄISCHE PATENTSCHRIFT

(11) **EP 1 969 582 B1**
(45) Veröffentlichungstag und Bekanntmachung des Hinweises auf die Patenterteilung: **24.10.2012**
(21) Anmeldenummer: 06700075.2
(22) Anmeldetag: 05.01.2006
(51) Int. Cl.: G09F 19/00, G09F 15/00

(54) **EIN DURCH LUFTÜBERDRUCK STABILISIERBARER UND ÜBER ABSPANNEINRICHTUNGEN AN EINER UNTERLAGE VERANKERBARER, INSBESONDERE KEGELSTUMPFFÖRMIGER HOHLKÖRPER**
AN IN PARTICULAR FRUSTOCONICAL HOLLOW BODY WHICH CAN BE STABILIZED BY POSITIVE AIR PRESSURE AND CAN BE ANCHORED ON AN UNDERLYING SURFACE VIA BRACING MEANS
CORPS CREUX, EN PARTICULIER DE FORME TRONCONIQUE POUVANT ETRE STABILISÉ PAR SURPRESSION D'AIR ET ANCRÉ SUR UNE BASE À L'AIDE DE DISPOSITIFS DE BLOCAGE

(43) Veröffentlichungstag der Anmeldung: 17.09.2008
(73) Patentinhaber: Red Bull GmbH, 5330 Fuschl am See (AT)
(72) Erfinder: ARNOLD, Michael, A-6060 Hall in Tirol (AT); JEHART, Martin, A-6473 Wenns (AT)
(74) Vertreter: Metten, Karl-Heinz
(86) Internationale Anmeldenummer: PCT/AT2006/000005
(87) Internationale Veröffentlichungsnummer: WO 2007/076560

(56) Entgegenhaltungen:
- DE-U1- 9 407 294
- COX B: "A NEW KIND OF AIR RACING" PILOT JOURNAL, PILOT JOURNAL, LOS ANGELES, CA, US, März 2005 (2005-03), Seiten 49-53,86, XP001246595

## Beschreibung

Die Erfindung betrifft einen durch Luftüberdruck stabilisierbaren und über Abspanneinrichtungen an einer Unterlage verankerbaren, insbesondere kegelstumpfförmigen Hohlkörper, der aus mehreren flexiblen Materialbahnen zusammengesetzt ist, die sich jeweils in Umfangerichtung des Hohlkörpers erstrecken.

Durch ständige Luftzufuhr mittels eines Gehäuses in einer stabilen Lage gehaltene Hohlkörper, in denen zwar ein bestimmter Überdruck gegeben ist, die aber nicht aufgeblasen sind, da diese Luft an zumindest einer Stelle wieder austreten kann, werden für Werbezwecke häufig eingesetzt. Beispielsweise zeigt die DE 94 07 294 U eine werberöhre mit 3 Meter Durchmesser und 27 Meter Höhe. Im Bodenbereich ist ein zusätzlicher Wasserbehälter vorgesehen, um die nötige Standfestigkeit zu erzielen, und am Boden verankerbare Seile zur Abspannung erstrecken sich bis zu etwa drei Viertel der Höhe des Hohlkörpers.

In dem Artikel "A new kind of Air Racing" von Cox B. aus dem Pilot Journal, Los Angeles, CA, US vom März 2005 auf Seiten 49-53, 86 (XP001246595) wird gleichfalls eine Vorrichtung der eingangs genannten Art beschrieben.

In jüngster Zeit werden Kunstflugwettbewerbe veranstaltet, bei denen die Flugzeuge einen Kurs abfliegen müssen, der durch überdimensionale "Slalomtore" definiert ist. Die Tore bestehen aus zwei "slalomstangen", die in einem Abstand von beispielsweise 10 bis 14 Metern ausgestellt sind, und eine Höhe von 18 Metern aufweisen. Das Passieren der Tore erfolgt nach bestimmten Regeln, die hier nicht wesentlich sind.

Die einzelnen Slalomstangen sind Hohlkörper der eingangs genannten Art, die nicht zylindrisch sondern konisch sind, wobei die Hohlkörperachse schräg verläuft, sodass die das Tor festlegenden Erzeugenden der beiden Hohlkörper zueinander parallel liegen. Die Hohlkörper sind aus mehreren flexiblen Materialbahnen zusammengesetzt, die aus einem Material bestehen, das sofort reißt, wenn es mit einem Teil des Flugzeugs in Berührung kommt. Dadurch liegt kein das Flugzeug gefährdender Widerstand vor, und der beschädigt Hohlkörper sinkt in sich zusammen und wird durch einen neuen ersetzt.

Für die Fixierung an einer Unterlage sind Abspannseile vorgesehen, die nur bis zu einer geringen Höhe über dem Boden (etwa zwei bis zweieinhalb Meter) angeordnet werden können, sodass die ausschließlich durch den Luftüberdruck zu erzielende Stabilität bisher Probleme mit sich brachte, insbesondere da die Hohlkörper Windgeschwindigkeiten bis zu 50 km/h standhalten müssen. Weiter oben angebrachte Abspannseile würden die Flugzeuge gefährden. Die Erfindung hat es sich daher zur Aufgabe gestellt, die standsicherheit eines derartigen Hohlkörpers zu verbessern. Dies wird dadurch erreicht, dass die flächenbezogene Masse der Materialbahnen im Bereich des verankerbaren Endes des Hohlkörpers größer als im Bereich des freien Endes ist.

Auf diese Weise ist die Hohlkörperwandung im unteren Bereich ausreichend stark, um die Belastungen aus dem oberen Bereich des Hohlkörpers ohne Abspannseile aufnehmen zu können, und zerreißt im oberen Bereich so leicht, dass einem berührenden Flugzeug kein für den Flug nachteiliger Widerstand entgegengebracht wird.

Eine kontinuierliche Verringerung der flächenbezogenen Masse von der Verankerungaseite bis zum freien Ende ist dabei nicht notwendig. So hat der Materialetreifen, von dem die Abepannseile wegführen, vorzugsweise eine wesentlich höhere flächenbezogene Masse als etwa der auf der Unterlage aufliegende Materialstreifen.

Die Materialbahnen haben nicht nur verschiedene flächenbezogene Massen, sondern sind bevorzugt auch aus unterschiedlichen oder unterschiedlich behandelten Materialien. Beispielsweise können schwerere Materialbahnen aus einem PU- oder PVC-beschichteten polyestergewebe bestehen, während leichtere Materialbahnen vor allem im gefährdeten Bereich zum freien Ende hin zumindest teilweise aus einem Ripstopgewebe gebildet ist. Ripetopgewebe haben üblicherweise in Abständen stärkere Kett- und Schussfäden, um Einrisse zu leiten und zu beschränken. Für die leichteren Materialbahnen können aber vorteilhaft auch Ripstopgewebe eingesetzt werden, bei denen stärkere Kettfäden, die in Umfangsrichtung des Hohlkörpers verlaufen und nur gleiche Schussfäden oder stärkere Schussfäden in großen Abständen vorgesehen sind, sodass ein Einrise parallel zu den Kettfäden nicht unnötig gebremst wird.

Der Luftüberdruck wird in dem oben offenen Hohlkörper durch mindestens ein Gebläse insbesondere mit einem Verbrennungsmotor aufrecht erhalten, das bevorzugt in einem Gehäuse untergebracht ist.

Der Luftdruck im Inneren des Hohlkörpers ist dabei günstigerweise zwischen 5 und 35 mbar, vorzugsweise zwischen 10 und 15 mbar eingestellt. Bezogen auf den realen Berstdruck, also jenem Druck, bei dem der Hohlkörper platzt, beträgt der Überdruck günstigerweise mindestens 10 %, bevorzugt mindestens 30 % und noch bevorzugter mindestens 50 % des realen Berstdrucks des Hohlkörpers. Durch dieses pralle Aufpumpen wird erreicht, dass im Fälle einer Berührung eines Flugzeuges mit dem Hohlkörper dieser möglichst direkt oder nahe der Aufprallstelle explosionsartig platzt und dadurch keine Stoffteile am Flugzeug hängen bleiben.

Bezogen auf den theoretischen Berstdruck (jener mathematisch ermittelte Wert des Innendrucks in Bezug auf die Reißkraft des Gewebes laut jeweiligem technischen Datenblatt) betragen günstige Oberdruckwerte im Hohlkörper zwischen 3 % und 50 % dieses theoretischen Berstdrucks des Hohlkörpermaterials, vorzugsweise zwischen 5 % und 25 % des theoretischen Berstdrucks, Zu bemerken ist, dass die Reißkraft von technischen Geweben durch Konfektionstechniken und Verbindungen wie etwa Nähen geschwächt wird, sodass. der reale Berstdruck deutlich früher erreicht wird als der theoretische Berstdruck. Der theoretische Berstdruck lässt sich aber anhand von technischen Datenblättem leichter ermitteln.

Die Materialbahnen sind größtenteils durch Reißverschlüsse zu den insbesondere kegelstumpfförmigen Hohlkörperabschnitten geschlossen und miteinander verbunden, verankerungsnahe Materialbahnen können auch fix vernäht werden.

Für die Demontage ist in einer bevorzugten Ausführung mindestens eine Solltrennstelle vorgesehen, die etwa in der Mitte des Hohlkörpers liegt. Wenn die Solltrennstelle geöffnet wird, platzt der freie Teil rasch ab und der verbleibende Teil fällt rasch in sich zusammen, da die Querschnittsfläche an der Solltrennstelle insbesondere bei einer Kegelstumpfform ein Vielfaches der Querschnittsfläche der für die Aufrechterhaltung des stabilisierenden Überdrucks notwendigen kleinen Öffnung am freien Ende ist. Ein rascher Abbau ist vor allem bei stärkerem Wind notwendig, da der nicht mehr stabilisierte Hohlkörper nach Art eines Segels vom Wind erfasst würde, wobei Beschädigungen kaum zu vermeiden wären.

Die Solltrennstelle umfasst bevorzugt ebenfalls einen Reißverschluss, der vorzugsweise keinen Schieber enthält und an den beiden einander überlappenden Enden geöffnet ist. Während alle anderen Reißverschlüsse durch einen Klettverschlussstreifen vollständig abgedeckt sind, werden beim Reißverschluss der Solltrennstelle nur die geöffneten Enden durch eine entfernbare Verbindung gesichert. Die entfernbare Verbindung umfasst bevorzugt eine die Enden überbrückende Lasche, die mittels eines Klettverschlusses an den beiden Materialbahnen fixiert und mit einer Reißleine versehen ist.

Für die Demontage wird also einerseits durch Ziehen an der Reißleine die Lasche geöffnet und das Aufplatzen des Reißverschlusses ausgelöst und anderseits durch Festhalten der vom freien Ende herunter hängenden Fangleine, die abgeplatzte obere

Hälfte eingefangen. Gegebenenfalls können auch insbesondere bei längeren bzw. höheren Hohlkörpern auch zwei derartige Solltrennstellen von Vorteil sein.

Die sich in Umfangsrichtung erstreckenden Kettfäden der Materialbahnen sind bevorzugt solche, die sich durch den Luftüberdruck um etwa 5% bis 6% dehnen. Durch geeignete diametrale Verspannungen od. dgl. ist es möglich, anstatt eines Kreiskegelstumpfes beispielsweise einen Kegelstumpf mit elliptischer Grundfläche zu erzielten, wobei die großen Ellipsenachsen zweier zu einem "Tor" zusammengestellten Hohlkörper dann in der Torlinie liegen und die Stabilität in der Torebene nochmals verbessert wird, um Abstandsschwankungen zwischwn den freien Endbereichen so weit als möglich zu vermeiden.

Sonderformen der Hohlkörper, spezielle Ausgestaltungen und Bearbeitungen für die Abgabe von Informationen an die Piloten bzw. an das Publikum, beispielsweise auch Werbung, sind ohne weiteres möglich.

Es zeigen:
- Fig. 1: eine schematische Darstellung eines Hohlkörpers, teilweise als Explosionszeichnung,
- Fig. 2: ein aus zwei Hohlkörpern zusammengestelltes Tor,
- Fig. 3: den Überlappungsbereich der Solltrennstelle ohne sichernde Verbindung, und
- Fig.4: den Überlappungsbereich im Schnitt nach der Linie IV-IV von Fig. 3 mit sichernder Verbindung.

Erfindungsgemäße Hohlkörper 1 werden bevorzugt paarweise, wie Fig. 2 zeigt, zur Festlegung von "Toren" 31 eines Geschicklichkeitskurses für Flugzeuge eingesetzt, und stellen daher großdimensionierte "Slalomstangen" dar. Die Hohlkörper 1 können vertikal aufgestellt und an jedem beliebigen Untergrund, nicht nur am Boden sondern auch an Pontons od. dgl. im Wasser schwimmend verankert werden. Die Hohlkörper 1 können aber auch hängend von hohen Brücken oder waagrecht von Wänden od. dgl. abstehend angeordnet werden, wobei sie vor allem im letzteren Fall auch einzeln eingesetzt werden können, da eine Begrenzung des "Tores" nach unten nicht notwendig ist. Die Verankerung an der Unterlage 30 erfolgt mittels Abspannseilen 14, die in einer Höhe von etwa zwei bis zweieinhalb Metern am Hohlkörper 1 angeordnet sind. Aufgrund der nur nahe der Unterlage 30 vorsehbaren Abspannseile 14 kann der Hohlkörper nicht aus einer Materialbahn gebildet werden, sondern ist aus mehreren, im Ausführungsbeispiel aus neun Materialbahnen 4 bis 12 zusammengesetzt, die unterschiedliche. Eigenschaften aufweise. Die Materialbahnen bestehen insbesondere aus Geweben, deren Kettfäden in Umfangsrichtung verlaufen, wobei zumindest Materialbahnen 4, 5 und 6 im Bereich der Verankerung schwere Gewebe, insbesondere beschichtete Polyestergewebe sind, während zumindest jene Materialbahnen 10, 11, 12 im Bereich des freien Endes möglichst leichte und bei berührung durch das Flugzeug keinen dieses gefährdenden Widerstand bildende, Gewebe, insbesondere Polyester-Ripstopgewebe sind.

Ein bevorzugtes Ausführungsbeispiel sieht daher folgenden Aufbau von unten nach oben vor:

| Bauteil | Materialbezeichnung | Flächenbezogene Masse in Gramm pro Quadratmeter | Reißfestigkeit der Kettfäden in Newton | Reiβfestlgkeit der Schussfäden in Newton | Weiterreißfestigkeit der Kettfäden in Newton/5 cm | Weiterreißfestigkeit der Schussfäden in Newton/5 cm |
|---|---|---|---|---|---|---|
| Boden | Polyurethan-beschichtetes Polyestergewebe | 170 | 2500 | 1500-1600 | 350-400 | 250 |
| Materialbahn 4 | Polyurethan-beschichtetes Polyestergewebe | 170 | 2500 | 1500-1600 | 350-400 | 250 |
| Materialbahn 5 | Polyvinylchlorid-beschichtetes Polyestergewebe | 680 | 3000 | 2800 | 300 | 300 |
| Materialbahn 6 | Polyurethan-beschichtetes Polyestergewebe | 170 | 2500 | 1500-1650 | 350-400 | 250 |
| Materialbahn 7 | Polyvinylchlorid-beschichtetes Polyestergewebe | 350 | 1100 | 1000 | 60 | 30 |
| Materialbahn 8 | Polyurethan-beschichtetes Polyestergewebe | 120 | 1300 | 800 | 40 | 50 |
| Materialbahn 9 | Polyester-Ripstopgewebe | 100 | 750-800 | 650-800 | 40-50 | 40-45 |
| Materialbahnen 10,11 und 12 | Polyester-Ripstopgewebe | 60 | 480 | 660 | 30-90 | 30-80 |

Jeder Hohlkörper 1 nach Fig. 1 oder 2 ist, wie erwähnt, aus den Materialbahnen 4 bis 12 zusammengesetzt, wobei diese so geschnitten sind, dass sich ein schiefer Kegelstumpf ergibt, in dem die kürzeste Erzeugende senkrecht zum Boden steht und in der längsten Erzeugenden diametral gegenüber die Verbindungsnaht jeder Materialbahn vorgesehen ist.

Der Boden und die drei anschließenden Materialbahnen 4, 5, 6, gegebenenfalls auch 7, können miteinander vernäht sein. In der Materialbahn 4 ist ein Einlass bzw. ein Fenster 13 für ein einen dauernden Luftüberdruck im Hohlkörper sicherndes Gebläse vorgesehen. An der Materialbahn 5, die auffallend schwerer ist, sind zusätzliche Verankerungslaschen für die Abspannseile 14 ausgebildet. Die Materialbahn 4 kann auch einen weiteren verschließbaren Einlass aufweisen, sodass das Innere betreten werden kann, beispielsweise um eine Beleuchtung vorzusehen.

Der Hohlkörper 1 hat eine bevorzugte Höhe von 18 Metern entsprechend den im Augenblick geltenden Regeln für Kunstflugwettbewerbe und die Breite eines in Fig. 2 gezeigten "Tores" 31 beträgt zwischen 8 und 14 Metern. Wird während eines Bewerbes ein Hohlkörper 1 beschädigt, ist natürlich eine möglichst rasche Reparatur bzw. Montage eines neuen Hohlkörpers 1 notwendig. Aus diesem Grund sind vor allem die im Bereich des freien Endes beschädigungsgefährdeten Materialbahnen 9, 10, 11 und 12 durch Reißverschlüsse und die Reißverschlüsse abdeckenden Klettverschlüsse, oder andere wieder herstellbare Verbindungen miteinander verbunden, sodass ein rascher Austausch einer Materialbahn stattfinden kann.

Nach einer Veranstaltung müssen die Hohlkörper abgebaut werden, wobei bei Wegfall des stabilisierenden Luftüberdrucks im Inneren eine Phase entsteht, die nur bei Windstille unproblematisch ist. Bei Wind sind die instabilen Hohlkörper diesem ähnlich einem Segel ausgesetzt und werden verweht, aus der Verankerung gerissen und/oder noch mehr beschädigt. Um dies zu vermeiden, ist der Hohlkörper 1 mit einer Solltrennstelle 15 versehen (Fig. 2), an der gezielt eine extrem rasche Trennung des Hohlkörpers in zwei Teile erfolgen kann. Die Solltrennstelle 15 ist bevorzugt etwa in der Mitte vorgesehen.

An der Solltrennstelle 15 sind die beiden Materialbahnen 8 und 9 durch einen Reißverschluss 16 verbunden, der keinen Schieber aufweist und in seinen beiden einander überlappenden Endbereichen (Fig. 3 und Fig. 4) geöffnet ist Dem Luftüberdruck im Hohlkörper 1' hält der Reißverschluß 16 aufgrund seiner geöffneten Enden 21 nicht stand und die Trennung erfolgt in wenigen Sekunden, wodurch der freie Endbereich 4 abgesprengt wird und der verankerte Teil aufgrund der großen Öffnung rasch in sich zusammenfällt Am freien Ende 3 ist eine Fangleine 19 vorgesehen, sodass der leichtgewichtige, die Materialbahnen 9, 10, 11 und 12 umfassende freie Endbereich zu Boden gezogen werden kann.

Die Solltrennstelie 15 ist durch eine vom Boden aus über eine Reißleine 18 lösbare Verbindung 17 gesichert, die aus einer die überlappenden Enden 21 überdeckenden Lasche 22 besteht (Fig. 4), die mittels Klettverschlüsse 23, 24 an der Materialbahn 8 und an der Materialbahn 9 fixiert ist. Soll die Trennung an der Solltrennstette erfolgen, wird an der Reißleine 18 gezogen und die Lasche 22 gibt die Enden 21 frei, sodass sich der Reißverschluss 18 wie beschrieben öffnet.

Der Hohlkörper 1 hat am Verankerungsende 2 bevorzugt einen Durchmesser von 5 Metern und am freien, offenen Ende 3 einen Durchmesser von 75 Zentimetern. Das Gebläse erzeugt bevorzugt einen Überdruck von etwa 5 bis 35 mbar, was sich für diese Dimensionierung des Hohlkörpers 1 als vorteilhaft erwiesen hat.

Die Erfindung ist selbstverständlich nicht auf die dargestellten Ausführungsbeispiele beschränkt. Beispielsweise müssen die Hohlkörper nicht in Form von vom Boden abstehenden Stangen realisiert sein. Vielmehr sind auch andere Gestalten möglich, beispielsweise Bögen, bei denen die Länge des Hohlkörpers dann die Erstreckung entlang der gedachten Längsmittelachse des Bogens ist.

## Patentansprüche

1. Durch Luftüberdruck stabilisierbarer und über Abspanneinrichtungen (14) an einer Unterlage (30) verankerbarer, insbesondere kegelstumpfförmiger Hohlkörper (1), der aus mehreren flexiblen Materialbahnen (4 bis 12) zusammengesetzt ist, die sich jeweils in Umfangsrichtung des Hohlkörpern (1) erstrecken, **dadurch gekennzeichnet, dass** die flächenbezogene Masse der Materialbahnen (4 bis 12) im Bereich des verankerbaren Endes (2) des Hohlkörpers (1) größer als im Bereich des freien Endes (3) ist.

2. Hohlkörper nach Anspruch 1, **dadurch gekennzeichnet, dass** benachbarte Materialbahnen zumindest teilweise unterschiedliche flächenbezogene Massen aufweisen.

3. Hohlkörper nach Anspruch 1 oder 2, **dadurch gekennzeichnet, dass** schwerere Materialbahnen (4, 5, 6, 7, 8) zumindest teilweise aus einem beschichteten Polyestergewebe gefertigt sind.

4. Hohlkörper nach einem der Ansprüche 1 bis 3, **dadurch gekennzeichnet, dass** leichtere Materialbahnen (9, 10, 11, 12) zumindest teilweise aus einem Ripstopgewebe gefertigt sind.

5. Hohlkörper nach einem der Ansprüche 1 bis 4, **dadurch gekennzeichnet, dass** jede Materialbahn (4 bis 12) aus einem Gewebe ist, dessen Kettfäden sich in Umfangerichtung des Hohlkörpers (1) erstrecken und durch den Überdruck im Hohlkörper (1) um 5% bis 6% dehnbar sind.

6. Hohlkörper nach einem der Ansprüche 1 bis 5, **dadurch gekennzeichnet, dass** die flächenbezogenen Massen der Materialbahnen (4 bis 12) zwischen 50 und 700 Gramm pro Quadratmeter liegen.

7. Hohlkörper nach einem der Ansprüche 1 bis 3, **dadurch gekennzeichnet, dass** die flächenbezogenen Massen der Materialbahnen (9 bis 12) in der das freie Ende (3) umfassenden Hälfte des Hohlkörpers (1) unter 150 Gramm pro Quadratmeter liegen.

8. Hohlkörper nach einem der Ansprüche 1 bis 7, **dadurch gekennzeichnet, dass** zumindest eine Solltrennstelle (15) ausgebildet ist.

9. Hohlkörper nach Anspruch 8, **dadurch gekennzeichnet, dass** die Solltrennstelle (15) einen fernbedienbaren Reißverschluss (16) umfasst.

10. Hohlkörper nach Anspruch 9, **dadurch gekennzeichnet, dass** der Reißverschluss (16) geöffnete Enden (21) aufweist, die durch eine entfernbare Verbindung (17) zusammen halten.

11. Hohlkörper nach Anspruch 10, **dadurch gekennzeichnet, dass** die entfernbare Verbindung (17) eine die Enden (21) überbrückende Lasche (22) mit einem Klettverschluse (23,24) ist, die mit einer Reißleirle (18) versehen ist.

12. Hohlkörper nach einem der Ansprüche 8 bis 11, **dadurch gekennzeichnet, dass** die Solltrennstelle (15) etwa in der Mitte des Hohlkörpers (1) vorgesehen ist.

13. Hohlkörper nach einem der Ansprüche 4 bis 8, **dadurch gekennzeichnet, dass** die Materialbahnen (9, 10, 11, 12) zwischen der Solltrennstelle (15) und dem freien Ende (3) aus Ripstopgewebe gefertigt sind

14. Hohlkörper nach einem der Anspruche 1 bis 13, **dadurch gekennzeichnet, dass** am freien Ende (3) des Hohlkörpers (1) eine Fangleine (19) angeordnet ist.

15. Hohlkörper nach einem der Ansprüche 10 bis 14, **dadurch gekennzeichnet, dass** der Überdruck des durch Luft stabilisierten Hohlkörpers (1) nach Entfernung der Verbindung (17) der Enden (22) des Reißverschlusses (16) die Solltrennstelle (15) öffnet.

16. Durch Luftüberdruck stabilisierter Hohlkörper aus einem flexiblen Material, der über Abspanneinrichtungen (14) an einer Unterlage (30) verankerbar ist, nach einem der Ansprüche 1 bis 15, **dadurch gekennzeichnet, dass** der Überdruck im Hohlkörper (1) mindestens 10 % des realen Berstdruckes des Hohlkörpers (1) beträgt.

17. Hohlkörper, nach Anspruch 15 oder 16, **dadurch gekennzeichnet, dass** der Überdruck im Hohlkörper (1) mindestens 30 %, vorzugsweiee mindestens 50 % des realen Berstdrucks des Hohlkörpers beträgt.

18. Durch Luftüberdruck stabilisierter Hohlkörper aus einem flexiblen Material, der Über Abspanneinrichtungen (14) an einer Unterlage (30) verankerbar ist, nach einem der Ansprüche 1 bis 17, **dadurch gekennzeichnet, dass** der Überdruck im Hohlkörper (1) zwischen 3 % und 30 % des theoretischen Berstdruckes des Hohlkörpermaterials beträgt.

19. Durch Luftüberdruck stabilisierter Hohlkörper aus einem flexiblen Material, der über Abspanneinrichtungen (14) an einer Unterlage (30) verankerbar ist, nach Anspruch (18), **dadurch gekennzeichnet, dass** der Überdruck im Hohlkörper (1) zwischen 5 % und 25% des theoretischen Berstdruckes des Hohlkörpermaterials beträgt.

20. Hohlkörper nach einem der Ansprüche 1 bis 19, **dadurch gekennzeichnet, dass** der Überdruck im Hohlkörper (1) zwischen 5 und 35 mbar beträgt.

21. Hohlkörper nach Anspruch 20, **dadurch gekennzeichnet, dass** der Überdruck im Hohlkörper (1) zwischen 10 und 15 mbar beträgt.

## Claims

1. An in particular frustoconical hollow body (1) which can be stabilized by positive air pressure and can be anchored on an underlying surface (30) via bracing means (14), composed of several flexible material sheets (4 to 12) which extend in the peripheral direction of the hollow body (1) respectively, **characterized in that** the mass per unit area of the material sheets (4 to 12) is larger in the region of the anchorable end (2) of the hollow body (1) than in the region of the free end (3).

2. The hollow body of claim 1, **characterized in that** adjacent material sheets have at least partially different masses per unit area.

3. The hollow body of claim 1 or 2, **characterized in that** heavier material sheets (4, 5, 6, 7, 8) are made at least partially of a coated polyester fabric.

4. The hollow body of any one of claims 1 to 3, **characterized in that** lighter material sheets (9, 10, 11, 12) are made at least partially of a ripstop fabric.

5. The hollow body of any one of claims 1 to 4, **characterized in that** each of the material sheets (4 to 12) is made of a fabric with warp yarns which extend in the peripheral direction of the hollow body (1) and which are extendible by 5% to 6% through the positive pressure in the hollow body (1).

6. The hollow body of any one of claims 1 to 5, **characterized in that** the masses per unit area of the material sheets (4 to 12) are between 50 and 700 grams per square meter.

7. The hollow body of any one of claims 1 to 3, **characterized in that** the masses per unit area of the material sheets (9 to 12) in the half of the hollow body (1) which comprises the free end (3) are below 150 grams per square meter.

8. The hollow body of any one of claims 1 to 7, **characterized in that** at least one predetermined separating point (15) is formed.

9. The hollow body of claim 8, **characterized in that** the predetermined separating point (15) comprises a remote-controllable zip fastener (16).

10. The hollow body of claim 9, **characterized in that** the zip fastener (16) has opened ends (21) held together by a disconnectable connection (17).

11. The hollow body of claim 10, **characterized in that** the disconnectable connection (17) is a flap (22) bridging the ends (21) which has a hook-and-loop fastener (23, 24) and a ripcord (18).

12. The hollow body of any one of claims 8 to 11, **characterized in that** the predetermined separating point (15) is located approximately in the middle of the hollow body (1).

13. The hollow body of any one of claims 4 to 8, **characterized in that** the material sheets (9, 10, 11, 12) between the predetermined separating point (15) and the free end (3) are made of ripstop fabric.

14. The hollow body of any one of claims 1 to 13, **characterized in that** a grappling cord (19) is located at the free end (3) of the hollow body (1).

15. The hollow body of any one of claims 10 to 14, **characterized in that** the positive pressure in the hollow body (1) which is stabilized by air opens the predetermined separating point (15) after disconnecting the connection (17) between the ends (22) of the zip fastener (16).

16. A hollow body made of a flexible material which can be stabilized by positive air pressure and can be anchored on an underlying surface (30) via bracing means (14), of any one of claims 1 to 15, **characterized in that** the positive pressure in the hollow body (1) is at least 10% of the actual burst pressure of the hollow body (1).

17. The hollow body of claim 15 or 16, **characterized in that** the positive pressure in the hollow body (1) is at least 30%, preferably at least 50%, of the actual burst pressure of the hollow body.

18. A hollow body made of a flexible material which can be stabilized by positive air pressure and can be anchored on an underlying surface (30) via bracing means (14), of any one of claims 1 to 17, **characterized in that** the positive pressure in the hollow body (1) is between 3% and 50% of the theoretical burst pressure of the hollow body material.

19. A hollow body made of a flexible material which can be stabilized by positive air pressure and can be anchored on an underlying surface (30) via bracing means (14), of claim 18, **characterized in that** the positive pressure in the hollow body (1) is between 5% and 25% of the theoretical burst pressure of the hollow body material.

20. The hollow body of any one of claims 1 to 19, **characterized in that** the positive pressure in the hollow body (1) is between 5 and 35 mbar.

21. The hollow body of claim 20, **characterized in that** the positive pressure in the hollow body (1) is between 10 and 15 mbar.

## Revendications

1. Corps creux (1), en particulier de forme tronconique, pouvant être stabilisé par surpression et ancré sur une base (30) à l'aide de dispositifs de blocage (14), qui est composé de plusieurs bandes de matière (4 à 12) flexibles qui s'étendent respectivement dans le sens circonférentiel du corps creux (1), **caractérisé en ce que** la masse surfacique des bandes de matière (4 à 12) est plus grande dans la zone de l'extrémité pouvant être ancrée (2) du corps creux (1) que dans la zone de l'extrémité libre (3).

2. Corps creux selon la revendication 1, **caractérisé en ce que** des bandes de matière voisines présentent des masses surfaciques au moins partiellement différentes.

3. Corps creux selon la revendication 1 ou 2, caractérisé en ce quedes bandes de matière (4, 5, 6, 7, 8) plus lourdes sont réalisées au moins partiellement à partir d'unpolyester tissé revêtu.

4. Corps creux selon une des revendications 1 à 3, **caractérisé en ce que** des bandes de matière plus légères (9, 10, 11, 12) sont réalisées au moins partiellement à partir d'un tissu indéchirable.

5. Corps creux selon une des revendications 1 à 4, **caractérisé en ce que** chaque bande de matière (4 à 12) est constituée d'un tissu dont les fils de chaîne s'étendent dans le sens circonférentiel du corps creux (1) et sont extensibles de 5 % à 6 % sous l'action de la surpression dans le corps creux (1).

6. Corps creux selon une des revendications 1 à 5, **caractérisé en ce que** les masses surfaciques des bandes de matière (4 à 12) sont comprises entre 50 et 700 grammes par mètre carré.

7. Corps creux selon une des revendications 1 à 3, **caractérisé en ce que**, dans la moitié du corps creux (1) englobant l'extrémité libre (3), les masses surfaciques des bandes de matière (9 à 12) sont inférieures à 150 grammes par mètre carré.

8. Corps creux selon une des revendications 1 à 7, **caractérisé en ce que** qu'il est constitué au moins un emplacement de séparation de consigne (15).

9. Corps creux selon la revendication 8, **caractérisé en ce que** l'emplacement de séparation de consigne (15) comprend une fermeture à glissière (16) télécommandée.

10. Corps creux selon la revendication 9, **caractérisé en ce que** la fermeture à glissière (16) présente des extrémités (21) ouvertes qui sont maintenues réunies par un raccordement (17) amovible.

11. Corps creux selon la revendication 10, **caractérisé en ce que** le raccordement (17) amovible est une attache (22) enjambant les extrémités (21) avec une fermeture autoagrippante (23, 24) qui est munie d'une cordelette d'ouverture (18).

12. Corps creux selon une des revendications 8 à 11, caractérisé en ce quel'emplacement de séparation de consigne (15) est prévu à peu près au milieu du corps creux (1).

13. Corps creux selon une des revendications 4 à 8, **caractérisé en ce que** les bandes de matière (9, 10, 11, 12) entre l'emplacement de séparation de consigne (15) et l'extrémité libre (3) sont réalisées en tissu indéchirable.

14. Corps creux selon une des revendications 1 à 13, **caractérisé en ce qu'**une cordelette de prise (19) est disposée à l'extrémité libre (3) du corps creux (1).

15. Corps creux selon une des revendications 10 à 14, **caractérisé en ce que** la surpression du corps creux (1) stabilisé par l'air ouvre l'emplacement de séparation de consigne (15) après l'enlèvement du raccordement (17) des extrémités (22) de la fermeture à glissière (16).

16. Corps creux stabilisé par surpression d'air, en matière flexible, qui peut être ancré sur une base (30) à l'aide de dispositifs de blocage (14), selon une des revendications 1 à 15, **caractérisé en ce que** la surpression dans le corps creux (1) est au moins égale à 10 % de la pression d'éclatement réelle du corps creux (1).

17. Corps creux selon la revendication 15 ou 16, **caractérisé en ce que** la surpression dans le corps creux (1) est au moins égale à 30 %, de préférence au moins égale à 50 %, de la pression d'éclatement réelle du corps creux.

18. Corps creux stabilisé par surpression d'air, en matière flexible, qui peut être ancré sur une base (30) à l'aide de dispositifs de blocage (14), selon une des revendications 1 à 17, **caractérisé en ce que** la surpression dans le corps creux (1) est comprise entre 3 % et 50 % de lapression d'éclatement théorique du matériau de corps creux.

19. Corps creux stabilisé par surpression d'air, en matière flexible, qui peut être ancré sur une base (30) à l'aide de dispositifs de blocage (14), selon la revendication 18, **caractérisé en ce que** la surpression dans le corps creux (1) est comprise entre 5 % et 25 % de lapression d'éclatement théorique du matériau de corps creux.

20. Corps creux selon une des revendications 1 à 19, **caractérisé en ce que** la surpression dans le corps creux (1) est comprise entre 5 et 35 mbar.

21. Corps creux selon la revendication 20, **caractérisé en ce que** la surpression dans le corps creux (1) est comprise entre 10 et 15 mbar.
